# EUROPÄISCHE PATENTANMELDUNG

(11) **EP 0 727 328 A2**
(43) Veröffentlichungstag der Anmeldung: **21.08.1996**
(21) Anmeldenummer: 96102223.3
(22) Anmeldetag: 15.02.1996
(51) Int. Cl.: B42F 7/14

(54) **Archivschachtel**

(30) Priorität: 20.02.1995 CH 488/95
(71) Anmelder: Fuchs, Josef Arthur, 8952 Schlieren (CH)
(72) Erfinder: Fuchs, Josef Arthur, 8952 Schlieren (CH)
(74) Vertreter: Wagner, Wolfgang, Dr. Phil., Dipl.-Phys.

(57) **Zusammenfassung**

Ein Einsatz (5) mit einer Frontwand (6) und einem Innenboden (7) und inneren Seitenwänden (8a,b) ist mit einer Rückwand (1) mit einem Boden (2) und äusseren Seitenwänden (3a,b) durch elastische Bänder (10a,b) verbunden, welche ein Kippen der Frontwand (6) nach vorn und müheloses Durchsuchen eines Bündels (11) von Zeitschriftenbänden o. dgl. sowie leichtes Einordnen und Entnehmen von einzelnen Bänden erlauben. Der Einsatz ist verschiebbar, so dass der Abstand der Frontwand (6) von der Rückwand (1) sich an die Dicke des Bündels (11) anpasst.

## Beschreibung

Die Erfindung betrifft eine Archivschachtel zur Aufbewahrung von Zeitschriften, Broschüren, Akten u. dgl. nach dem Oberbegriff des Anspruchs 1. Derartige Archivschachteln werden vor allem in Bibliotheken benutzt.

Es ist eine gattungsgemässe Archivschachtel bekannt, welche als feste Schachtel mit einer Rückwand, einer etwas niedrigeren Frontwand und einem beide verbindenenden Boden und ebensolchen Seitenwänden sowie einem an den oberen Rand der Rückwand zurückklappbar anschliessenden Deckel ausgebildet ist. Da oft z. B. ein Jahrgang einer Zeitschrift in einer derartigen Schachtel aufbewahrt wird und gewöhnlich ein Band herausgesucht und -genommen werden muss, ist es oft nötig - vor allem, wenn etwa das Erscheinungsdatum auf den unteren Rand der Frontseite gedruckt ist - mehrere Bände nacheinander ganz aus der Schachtel herauszuziehen und wieder in dieselbe zurückzustossen. Dabei geht Zeit verloren und es besteht die Gefahr der Beschädigung von Zeitschriftenbänden.

Neben derartigen Archivschachteln sind auch für den gleichen Zweck verschnürbare Mappen mit festen Deckeln und Papierrücken bekannt, in welche die Zeitschriftenbände eingelegt sind. Da jedoch eine Mappe beim Einordnen oder Entnehmen auf- und zugeschnürt werden muss, sind diese Vorgänge sehr zeitaufwendig. Da sie ausserdem keinen Boden aufweist, kann etwa beim Umstellen einer Mappe leicht ein Zeitschriftenband herausfallen, jedenfalls wenn sie nicht ausreichend fest verschnürt ist.

Hier soll die Erfindung Anhilfe schaffen. Die Erfindung, wie sie in den Ansprüchen gekennzeichnet ist, gibt Archivschachteln an, welche leicht nach einem bestimmten Band oder einer bestimmten Broschüre durchsucht werden können und bei denen das Einordnen und Entnehmen eines Bandes rasch und einfach vonstattengeht. Weder beim Suchen noch bei Einordnung und Entnahme besteht Beschädigungsgefahr.

Im folgenden wird die Erfindung anhand von Figuren, welche lediglich Ausführungsbeispiele darstellen, näher erläutert.
Es zeigen
- Fig. 1: eine perspektivische Darstellung einer Archivschachtel gemäss einer ersten Ausführungsform der Erfindung,
- Fig. 2: einen vertikalen Schnitt längs der Mittelebene der Archivschachtel nach Fig. 1,
- Fig. 3: eine perspektivische Darstellung einer Archivschachtel gemäss einer zweiten Ausführungsform der Erfindung und
- Fig. 4: einen vertikalen Schnitt längs der Mittelebene der Archivschachtel nach Fig. 3.

Die in Fig. 1, 2 dargestellte Archivschachtel weist eine Rückwand 1 auf sowie einen an den unteren Rand derselben anschliessenden Boden 2 und an ihre Seitenränder anschliessende Seitenwände 3a,b. An den Boden 2 schliessen seitlich zwei Laschen 4 an, welche rechtwinklig nach oben abgeknickt und mit den Seitenwänden 3a,b verklebt sind. Die Rückwand 1, der Boden 2 und die Seitenwände 3a,b sind einstückig aus Karton hergestellt.

Ein ebenfalls einstückig aus Karton hergestellter Einsatz 5 umfasst eine zur Rückwand 1 parallele Frontwand 6, einen an deren unteren Rand anschliessenden Innenboden 7, der auf dem Boden 2 aufliegt und an deren Seitenränder anschliessende inneren Seitenwände 8a,b, welche an den Innenseiten der äusseren Seitenwände 3a,b anliegen. Auch der Innenboden 7 ist mit den entsprechenden Seitenwänden 8a,b mittels nach oben abgeknickter und mit den letzteren verklebter Laschen 9 verbunden.

Der Einsatz 5 ist mit der Rückwand 1 und den an sie anschliessenden Teilen mittels zweier geschlossener elastischer Bänder 10a,b verbunden, welche in unterschiedlichen Abständen vom Boden 2 an der Rückwand 1 fixiert sind und die Archivschachtel umgeben. Sie sind in der Länge verstellbar, etwa indem sie in den Endbereichen jeweils mit mehreren Schlitzen versehen sind, so dass die mehr oder weniger weit übereinandergelegten Enden mittels Nieten aus Kunststoff oder Metall verbunden werden können. So ist es möglich, die Länge der Bänder 10a,b an ihren Einsatz anzupassen oder sie zu verkürzen, wenn sie sich im Gebrauch gedehnt haben.

Die elastischen Bänder 10a,b erlauben es, den Einsatz 5 und insbesondere die Frontwand 6 nach vorn zu kippen und den Inhalt der Archivschachtel bequem zu durchsuchen. Auch das Einordenen und Entnehmen von einzelnen Bänden ist wesentlich erleichtert. Sie üben jedoch auf die Frontwand 6 eine Rückstellkraft aus, welche sie, wenn sie losgelassen wird, in die senkrechte Lage zurückklappt. Die Rückstellung wird wegen der starren Konstruktion des Einsatzes 5 durch das Gewicht der auf dem Innenboden 7 aufstehenden Bände unterstützt.

Dadurch, dass der Einsatz 5 mit der Rückwand 1 und den an sie anschliessenden Teilen nur durch die Bänder 10a,b verbunden ist, ist er verschiebbar, sodass der Abstand zwischen der Rückwand 1 und der Frontwand 6 sich automatisch an die Dicke des in der Archivschachtel untergebrachten Bündels 11 von Zeitschriften oder Broschüren anpasst.

Eine derartige Anpassung ist bei der in Fig. 3, 4 dargestellten Archivschachtel nicht möglich, doch ist sie dafür besonders robust und kann zur Gänze einstückig aus Karton hergestellt werden, denn sie weist keinen separaten Einsatz und keinen Innenboden auf.

Während sie im grundsätzlichen Aufbau weitgehend der Archivschachtel nach Fig. 1, 2 entspricht - auf eine Beschreibung der gemeinsamen Merkmale wird demgemäss verzichtet - schliesst hier die Frontwand 6 an den Boden 2 an. Die Rückstellkraft wird durch elastische Schnüre 12 erzeugt, welche in der Rückwand 1 verankert und mit den an die Seitenränder der Frontwand 6 anschliessenden inneren Seitenwänden 8a,b verbunden sind. Ausserdem ist die Archivschachtel mit einem klappbar an den oberen Rand der Rückwand 1 anschliessenden Deckel 13 versehen, der den Inhalt vor Staub schützt und in Schliessstellung die Frontwand 6 arretiert.

Es sind natürlich viele Abwandlungen der geschilderten Archivschachteln denkbar. So können sie statt aus Karton aus Kunststoff, Metall oder anderen geeigneten Materialien bestehen. Es kommt auch nicht darauf an, ob sie oder ihre Bestandteile einstückig hergestellt oder aus mehreren Teilen zusammengesetzt sind. Es ist auch nicht wesentlich, auf welche Weise Teile aneinander anschliessen - ob sie z. B. einstückig zusammenhängen oder mittels Laschen, Klebebändern, Heftklammern oder durch andere Mittel verbunden sind. Wesentlich für die Funktion ist nur der grundsätzliche Aufbau. Im übrigen können die Einzelheiten gemäss den Erfordernissen einer wirtschaftlichen Herstellung festgelegt werden.

## Patentansprüche

1. Archivschachtel für die Aufbewahrung von Zeitschriftenbänden, Broschüren u. dgl., mit einer Rückwand (1), einem Boden (2) und einer zur Rückwand (1) parallelen Frontwand (6), **dadurch gekennzeichnet, dass** die Frontwand (6) nach vorn kippbar ist.

2. Archivschachtel nach Anspruch 1, **dadurch gekennzeichnet, dass** die Frontwand (6) in gekipptem Zustand mit einer Rückstellkraft beaufschlagt ist.

3. Archivschachtel nach Anspruch 1 oder 2, **dadurch gekennzeichnet, dass** die Rückstellkraft durch elastische Verbindungsmittel erzeugt wird.

4. Archivschachtel nach Anspruch 3, **dadurch gekennzeichnet, dass** die elastischen Verbindungsmittel als elastische Bänder (10a, 10b) oder Schnüre (12) ausgebildet sind, welche die Frontwand (6) unmittelbar oder mittelbar mit der Rückwand (1) verbinden.

5. Archivschachtel nach Anspruch 4, **dadurch gekennzeichnet, dass** die elastischen Bänder (10a, 10b) oder Schnüre (12) geschlossen sind und über die Aussenseiten der Rückwand (1) und der Frontwand (6) laufen.

6. Archivschachtel nach einem der Ansprüche 3 bis 5, **dadurch gekennzeichnet, dass** die elastischen Verbindungsmittel an mindestens zwei vom Boden (2) unterschiedlich beabstandeten Stellen an der Frontwand (6) oder mit derselben verbundenen Teilen angreifen.

7. Archivschachtel nach einem der Ansprüche 1 bis 6, **dadurch gekennzeichnet, dass** der Boden (2) an den unteren Rand der Rückwand (1) anschliesst.

8. Archivschachtel nach einem der Ansprüche 1 bis 7, **dadurch gekennzeichnet, dass** sie zwei an die Seitenränder der Rückwand (1) anschliessende Seitenwände (3a, 3b) umfasst.

9. Archivschachtel nach Anspruch 8, **dadurch gekennzeichnet, dass** die Seitenwände (3a, 3b) auch an die Seitenränder des Bodens (2) anschliessen.

10. Archivschachtel nach einem der Ansprüche 1 bis 9, **dadurch gekennzeichnet, dass** sie zwei an die Seitenränder der Frontwand (6) anschliessende Seitenwände (8a, 8b) umfasst.

11. Archivschachtel nach einem der Ansprüche 1 bis 10, **dadurch gekennzeichnet, dass** die Frontwand (6) Teil eines Einsatzes (5) ist, welcher einen an den unteren Rand der Frontwand (6) anschliessenden, auf dem Boden (2) aufliegenden Innenboden (7) umfasst.

12. Archivschachtel nach den Ansprüchen 10 und 11, **dadurch gekennzeichnet, dass** die an die Frontwand (6) anschliessenden Seitenwände (8a, 8b) auch an die Seitenränder des Innenbodens (7) anschliessen.

13. Archivschachtel nach Anspruch 11 oder 12, **dadurch gekennzeichnet, dass** der Einsatz (5) senkrecht zur Rückwand (1) verschiebbar ist.

14. Archivschachtel nach einem der Ansprüche 1 bis 12, **dadurch gekennzeichnet, dass** die Frontwand (6) an den vorderen Rand des Bodens (2) anschliesst.

15. Archivschachtel nach einem der Ansprüche 1 bis 14, **dadurch gekennzeichnet, dass** die Rückwand (1) höher ist als die Frontwand (6).

16. Archivschachtel nach einem der Ansprüche 1 bis 15, **dadurch gekennzeichnet, dass** sie einen an den oberen Rand der Rückwand (1) zurückklappbar anschliessenden Deckel (13) aufweist.
